# EUROPÄISCHE PATENTSCHRIFT

(11) **EP 1 480 768 B1**
(45) Veröffentlichungstag und Bekanntmachung des Hinweises auf die Patenterteilung: **18.01.2006**
(21) Anmeldenummer: 03714646.1
(22) Anmeldetag: 20.02.2003
(51) Int. Cl.: B21D 51/26

(54) **VORRICHTUNG ZUM UMFORMEN UND/ODER FALZEN VON DOSENZARGEN**
DEVICE FOR RESHAPING AND/OR FOLDING BODIES OF CANS
DISPOSITIF POUR FACONNER ET/OU PLIER DES CORPS DE BOITE DE CONSERVE

(30) Priorität: 01.03.2002 DE 10209154
(43) Veröffentlichungstag der Anmeldung: 01.12.2004
(73) Patentinhaber: SIG Cantec GmbH & Co. KG, 45143 Essen (DE)
(72) Erfinder: LENTZ, Norbert, 45259 Essen (DE); RÖTZ, Steffen, 45359 Essen (DE)
(74) Vertreter: Vomberg, Friedhelm
(86) Internationale Anmeldenummer: PCT/DE2003/000528
(87) Internationale Veröffentlichungsnummer: WO 2003/074208

(56) Entgegenhaltungen:
- EP-A- 0 588 048
- EP-B- 0 772 501
- DD-A- 259 362
- DE-C- 3 711 927

## Beschreibung

Die Erfindung betrifft eine Vorrichtung zum Umformen und/oder Falzen von Dosenzargen mit einem mit der Dosenzarge rotierenden Innenwerkzeug und mindestens einem gegenseitig rotierenden Außenwerkzeug, das auf einem Hebel radial zustellbar angeordnet ist.

Insbesondere werden mittels solcher Vorrichtungen Dosenzargen geneckt oder Sicken eingeprägt. Beim Necken werden die Dosenzargen an einem Ende oder gleichzeitig an beiden Enden im Durchmesser reduziert, wodurch der Rondendurchmesser von Boden und Deckel einer Dose kleiner gehalten werden kann.

Beim Sicken fährt ein kurvengesteuertes profiliertes Innenwerkzeug in den Dosenrumpf ein, wonach anschließend beide an einem ringförmigen, innenprofilierten Außenwerkzeug abrollen, wobei und womit das Sickenprofil am Umfang des Dosenrumpfes erzeugt wird. Sicken dienen zur Erhöhung der Implosionsfestigkeit einer gefüllten Dose, die unter einem Druck steht, wenn die Dose heiß abgefüllt und anschließend verschlossen worden ist, so dass sich beim Abkühlen im Doseninneren ein Unterdruck bildet.

Ein Beispiel für eine Vorrichtung zur Bildung eines geneckten und gebördelten Abschnittes an einem Ende einer Dosenzarge beschreibt die EP 0 772 501 B1. Hierin werden zwei axial bewegbare Innenwerkzeuge, von denen mindestens eines drehantreibbar ist, mit einem dem geneckten und gebördelten Ende entsprechenden Kontur und ein radial gegen die Innenwerkzeuge bewegliches äußeres Formwerkzeug verwendet, wobei die beiden Innenwerkzeuge an getrennten Wellen angeordnet sind, deren Achsen miteinander fluchten und wobei die Innenwerkzeuge mit ihrer jeweiligen Welle zusätzlich gegen axialen Druck verschiebbar gelagert sind. In dem zur Aufnahme des zylindrischen Hohlkörpers vorgesehenen Bereich mindestens eines Innenwerkzeuges ist eine radial wirkende Spannvorrichtung angeordnet, die gegen die Innenwandung des zylindrischen Hohlkörpers andrückbar ist. Das äußere Formwerkzeug ist zur Bildung des geneckten und gebördelten Endes soweit gegen die Profilkonturen der Innenwerkzeuge zustellbar, dass die beiden Innenwerkzeuge hierbei axial auseinandergeschoben werden. Die radiale Zustellung des zweiten Formwerkzeuges erfolgt mittels eines Schwenkhebels, der nach der EP 0 772 501 B1 mit einem als Kurvenrolle ausgebildeten Mitnehmerteil versehen ist, der in eine fest in bezug auf den Körper angeordnete Steuernut eingreift. Über diesen Kurvenantrieb kann das äußere Formwerkzeug in Richtung auf die koaxialen Achsen der Innenwerkzeuge zugestellt oder von diesen entfernt werden. Alternativ kann statt eines Schwenkhebels auch ein Exzenter verwendet werden. Die vorgesehene Steuerkurve bestimmt den Schwenkweg, die Art der Bewegung des Werkzeuges, das linear, progressiv, degressiv oder ähnlich gesteuert zugestellt werden soll, sowie die jeweiligen Ortskoordinaten des zustellbaren Werkzeuges, insbesondere den Beginn sowie das Ende der Schwenkbewegung relativ zum Innenwerkzeug, das zumeist drehbar, aber ortsfest, allenfalls axial beweglich angeordnet ist.

Um die tatsächlich erforderliche durch Schwankungen im Produkt variierende Hubendlage der schwenkbaren Formwerkzeuge zu erreichen, müssen die Formwerkzeuge auf dem Schwenkhebel radial einstellbar sein. Der mechanische Aufwand für den Schwenkhebelmechanismus mit einstellbarem Formwerkzeug ist aufwendig. Die Einstellungen des Formwerkzeuges auf dem Schwenkhebel bzw. der Formwerkzeuge auf den Schwenkhebeln ist zeitraubend.

Insbesondere bei Mehrkopfmaschinen mit einer Vielzahl von Formwerkzeugen müssen bei einem Wechsel des zu verarbeitenden Dosendurchmessers mindestens die jeweiligen Formwerkzeugrollen gewechselt werden, um die prozesstechnisch erforderlichen geometrischen Verhältnisse zu gewährleisten. Die Art der Bewegung, d. h. eine beispielsweise lineare progressive oder degressive Führung sowie die vorgesehenen Steuerpositionen sind nicht veränderbar. Die Schwenkhebelbewegung wird maschinenbedingt auch stets ausgeführt, d.h. auch dann, wenn kein Umform- oder Falzprodukt in das Werkzeug eingeführt wird. Ein Abschalten ist nur durch den zusätzlichen Aufwand einer mechanisch arbeitenden Schaltkupplung möglich.

Es ist Aufgabe der vorliegenden Erfindung, die eingangs genannte Vorrichtung dahingehend zu verbessern, dass sie flexibler und schneller einstellbar ist, insbesondere im Hinblick auf die Bewegungsparameter
Schwenkweg (Hub),
Bewegungsgesetz (linear, progressiv, degressiv u.a.),
Steuerpositionen (Beginn und Ende der Schwenkbewegung) und
Durchführung der Schwenkbewegung.

Diese Aufgabe wird durch die Vorrichtung nach Anspruch 1 gelöst. Erfindungsgemäß ist der Hebel mit einem steuerbaren Stellantrieb verbunden, der einen Motor mit oder ohne Untersetzungsgetriebe und einen Inkrementalgeber oder Winkelcodierer aufweist. Der Hebel ist bevorzugt, wie grundsätzlich nach dem Stand der Technik bekannt, als Schwenkhebel ausgebildet; er kann jedoch auch ein linear führbarer Hebel sein.

Um zwei unterschiedliche Arbeitsoperationen nacheinander zeitsparend ausführen zu können, trägt nach einer Weiterbildung der Erfindung jeder Schwenkhebel zwei Werkzeuge, die abwechselnd als Formwerkzeuge in ihre Arbeitsposition verschwenkbar sind.

Vorzugsweise ist weiterhin ein Kalibrierkörper vorgesehen, der insbesondere als Kalibrierring ausgestaltet sein kann, der nach einem Formwerkzeugwechsel als Referenzpunkt zum Nullpunktsabgleich des Inkrementalgebers oder Winkelcodierers dient.

Insbesondere kann die Vorrichtung auch im Rahmen einer Mehrspindel-Rotationsmaschine derart realisiert sein, dass jeder Hebel mit einem individuellen, von außen ansteuerbaren Stellantrieb verbunden ist, so dass über eine geeignete, im Prinzip nach dem Stand der Technik bekannte numerische Steuerung eine freie Einstellbarkeit der verwendeten Formwerkzeuge einschließlich möglicher Regelungen erzielbar ist.

Bei den hochproduktiven Einrichtungen zur Massenproduktion von Dosen gewinnt die Qualitätskontrolle der hergestellten Produkte zunehmend an Bedeutung, um letztlich die Auslieferung von fehlerhaften Produkten zu verhindern. Die Ermittlung von Produktfehlern sollte dabei möglichst prozessnah erfolgen, damit die fehlerhaften Produkte unmittelbar nach ihrer Herstellung ausgesondert werden können. Hierzu ist die Vorrichtung nach einer Weiterbildung der vorliegenden Erfindung derart ausgestaltet, dass der Ist-Stromverlauf des elektrischen Stellantriebes als Funktion des Drehwinkels dieses Stellantriebes erfassbar und der daraus ermittelbare Kraftverlauf mit einem gespeicherten Kraftverlauf vergleichbar ist. Durch Vergleich der jeweiligen Kraftverläufe kann bei Überschreiten einer zulässigen vorgegebenen Abweichung die fehlerhafte Dosenzarge aussortiert werden.

Die prozessnahe Ermittlung von Produktfehlern lässt sich erfindungsgemäß auch weiterhin dazu verwenden, bei einer Fehlerhäufung einen gezielten Hinweis auf die Fehler-verursachende Maschine, unter Umständen verbunden mit deren automatischer Stillsetzung, zu erhalten. Wünschenswert ist in diesem Zusammenhang, einen eineindeutigen Bezug auf das verursachende Werkzeug zu erhalten.

Hierzu besitzt die Vorrichtung erfindungsgemäß einen Speicher für die Kraftverläufe von typischen Fehlerursachen. Der Kraftverlauf für eine fehlerfrei ausgeführte Umform- oder Falzoperation (einschließlich der Berücksichtigung eines zulässigen Toleranzbereiches) ist zwar werkzeug- und werkstückabhängig, jedoch bei gleichbleibenden Prozessbedingungen im großen und ganzen konstant. Andererseits führen bestimmte einstellungs- und verschleißbedingte Fehlerquellen zu einer Änderung der physikalischen Größen, insbesondere des Kraftverlaufes bei Umform- oder Falzoperationen, die einander stark ähneln, so dass aus der Veränderung des Kraftverlaufes Rückschlüsse auf die konkrete Fehlerursache gezogen werden können. Speichert man daher im Sinne einer Teach-in-Funktion die Kraftverläufe bei typischen oder verfahrensbedingt allmählich auftretenden Einstellfehlern oder einem verschleißbedingten Fehler, so kann frühzeitig entweder nach Abgabe eines Warnsignals durch einen Maschinenbediener oder durch eine entsprechend vorgesehene Regelung in der Maschine Abhilfe geschaffen werden. Durch Messung und Speicherung der physikalischen Größen des Stellantriebes lässt sich somit die Prozessqualität beurteilen.

Weitere Vorteile sowie Ausgestaltungen der Erfindung werden im folgenden anhand der Zeichnungen erläutert. Es zeigen
- Fig. 1: in schematischer Weise den Aufbau eines Stellantriebes mit Schwenkhebel im Aufriss,
- Fig. 2: eine Draufsicht einer Mehrspindel-Rotationsmaschine mit mehreren Formwerkzeugen und
- Fig. 3: eine Draufsicht einer Ausführungsvariante der Mehrspindel-Rotationsmaschine nach Fig. 2.

Aus der schematischen Abbildung nach Fig. 1 ist ersichtlich, dass auf einem Innenwerkzeug oder, wie im vorliegenden Fall dargestellt, auf zwei beidseitig eingeführten Innenwerkzeugen 12 die Zarge 11 positioniert und eingespannt wird. Die Innenwerkzeuge 12 können um ihre Längsachse rotierend bewegt werden. Den Innenwerkzeugen 12 steht ein Außenwerkzeug 13 in Form einer Werkzeugrolle gegenüber, die fest, aber drehbar auf einem Schwenkhebel 14 gelagert ist. Dieser Schwenkhebel 14 wird mit einem Stellantrieb, bestehend aus einem Motor 15, dem ein Untersetzungsgetriebe 16 vorgeschaltet ist, und einem Inkrementalgeber bzw. Winkelcodierer 17 gesteuert. Der Winkelcodierer ist vorzugsweise ein Absolutwertgeber, der auch nach Energieausfall die Bestimmung der aktuellen Schwenkhebel-Position erlaubt. Eine zentrale Steuereinheit steuert den Motor 15 in bezug auf den Schwenkweg bzw. den Schwenkwinkel, die Schwenkbewegung, die beispielsweise linear, progressiv, degressiv oder ähnlich verlaufen kann, und die Steuerpositionen, insbesondere den Beginn und das Ende der Schwenkbewegung, nach vorher eingegebenen Parametern. Durch die ausgelesenen Impulse des Inkrementalgebers oder Winkelcodierers 17 wird die erreichte Position ggf. im Sinne eines Regelkreises rückgemeldet. An der Anzeige- und Eingabeoberfläche 19 werden die Steuerdaten und Parameter angezeigt; dort können auch neue Parameter für die Steuereinheit 18 eingegeben werden.

Fig. 2 zeigt die Anordnung der Stellantriebe und Schwenkhebel an einer Mehrspindel-Rotationsmaschine mit acht Innenwerkzeugen 12 und jedem dieser Innenwerkzeuge zugeordnete Außen-Formwerkzeuge 13, die jeweils auf einem Schwenkhebel 14 gelagert sind. Jedes Formwerkzeug 13 kann einen Schwenkweg S beschreiben, wobei dieses Werkzeug durch den Stellmotor 15, 16, 17 zum Innenwerkzeug 12 hin- und weggesteuert wird. Jeder einzelne der n-mal vorkommenden Stellantriebe (siehe Steuereinheit 18) ist unabhängig von jedem anderen steuerbar. Im Zentrum der Maschine befindet sich ein Kalibrierring 10, der nach jedem Wechsel der Werkzeugrollen 13 zur automatischen Referenzpunktermittlung aller Werkzeuge dient, in dem jeder Schwenkhebel 14 in die gleiche Richtung verstellt wird, bis die Werkzeugrolle den Kalibrierring berührt und der Winkelcodierer 7 jeder Schwenkachse auf "0" gesetzt wird.

Fig. 3 zeigt eine Abwandlung der Mehrspindel-Rotationsmaschine nach Fig. 2 für einen zweistufigen Umformprozess. Auf jedem Schwenkhebel 14 sind endseitig äußere Werkzeugrollen 13a und 13b als Formwerkzeuge angeordnet, die unterschiedliche Profile besitzen. Die Schwenkhebel 14 sind über den Stellmotor 15, 16, 17 steuerbar. In der Position a ist die neutrale Mittelstellung (O-Stellung) dargestellt, bei der beide äußeren Werkzeugrollen 13a und 13b im Abstand zu einem Innenwerkzeug 12 mit aufgespannter Dosenzarge stehen. Nach Durchlaufen des Schwenkweges S1 (siehe Positionen b bis d) kommt die äußere Werkzeugrolle 13a mit der auf dem Innenwerkzeug 12 aufgespannten Dosenzarge in Eingriff. Nach erfolgter Bearbeitung wird der Schwenkhebel 14 über die 0-Stellung (siehe Position e hinweg und unter Durchlaufen des Schwenkweges S2 in die Lage nach Position f geführt, in der die zweite äußere Werkzeugrolle 13b zum innenrotierenden Werkzeug 12 bzw. der dort aufgespannten Zarge in Eingriff kommt. Das Verhältnis der Steuerzeiten für den Beginn und das Ende des jeweiligen Schwenkweges S1 und S2 ist frei wählbar. Die zyklische Gesamtbewegung eines jeden Schwenkhebels setzt sich aus in unterschiedlichen Richtungen ablaufenden Bewegungsabschnitten zusammen. In einem ersten Abschnitt, d.h. bei Schwenkung um den Betrag S1, wird die Werkzeugrolle 13a von der neutralen Mittelstellung unmittelbar in die Arbeitsposition gebracht. Im nachfolgenden zweiten Abschnitt wird anschließend eine weitere Umform- oder eine Falzoperation durch Schwenkung um den Betrag S2 ausgeführt. Mit der in Fig. 3 dargestellten Vorrichtung lassen sich auch Dosen mit unterschiedlichen Durchmessern ohne einen Wechsel von Werkzeugteilen bearbeiten.

### Bezugszeichenliste

- 10: Kalibrierring
- 11: Dosenzarge
- 12: Innenwerkzeug(e)
- 13: Außenwerkzeug
- 14: Schwenkhebel
- 15: Motor
- 16: Untersetzungsgetriebe
- 17: Winkelcodierer
- 18: Steuereinheit
- 19: Anzeige- und Eingabeoberfläche

## Patentansprüche

1. Vorrichtung zum Umformen und/oder Falzen von Dosenzargen (11) mit einem mit der Dosenzarge rotierenden Innenwerkzeug (12) und mindestens einem gegenläufig rotierenden Außenwerkzeug (13), das auf einem Hebel (14) radial zustellbar angeordnet ist,
**dadurch gekennzeichnet,**
**dass** der Hebel (14) mit einem steuerbaren Stellantrieb (15, 16, 17), bestehend aus einem Motor (15), mit oder ohne Untersetzungsgetriebe, und mit einen Inkrementalgeber oder Winkelcodierer (17), verbunden ist.

2. Vorrichtung nach Anspruch 1, **dadurch gekennzeichnet, dass** der Hebel (14) als Schwenkhebel ausgebildet ist.

3. Vorrichtung nach Anspruch 2, **dadurch gekennzeichnet, dass** jeder Schwenkhebel (14) zwei Werkzeuge (13a, 13b) trägt, die abwechselnd als Formwerkzeuge verschwenkbar sind.

4. Vorrichtung nach einem der Ansprüche 1 bis 3, **gekennzeichnet durch** einen Kalibrierkörper (10), insbesondere Kalibrierring, der nach einem Formwerkzeugwechsel als Referenzpunkt zum Nullpunktsabgleich des Inkrementalgebers oder Winkelcodierers (17) dient.

5. Vorrichtung nach einem der Ansprüche 1 bis 4, **dadurch gekennzeichnet, dass** in einer Mehrspindel-Rotationsmaschine jeder Hebel (14) mit einem individuellen, von außen steuerbaren Stellantrieb (15, 16, 17) verbunden ist.

6. Vorrichtung nach einem der Ansprüche 1 bis 5, **dadurch gekennzeichnet, dass** der Ist-Strornverlauf des elektrischen Stellantriebes in Relation zu dem Drehwinkel dieses Stellantriebes erfassbar und der daraus ermittelbare Kraftverlauf mit einem gespeicherten Kraftverlauf vergleichbar ist, wobei bei Überschreiten einer zulässigen Abweichung die Dosenzarge aussortiert wird.

7. Vorrichtung nach einem der Ansprüche 1 bis 6, **gekennzeichnet durch** einen Speicher für die Kraftveriäufe von typischen Fehlerursachen.

## Claims

1. Device for shaping and/or folding can bodies (11) having an inner tool (12) rotating with the can body and at least one oppositely rotating outer tool (13) which is mounted on an arm (14) for radial movement,
**characterized in that**,
the arm (14) is provided with a controllable drive (15, 16, 17) comprised of a motor (15) with or without a step-down drive and of an increment or angle sensor (17).

2. Device according to claim 1, **characterized in that** the arm (14) is arranged as a pivot arm.

3. Device according to claim 2, **characterized in that** each pivot arm (14) is provided with two tools (13a and 13b) that are pivoted alternately as shaping tools.

4. Device according to one of claims 1 to 3, **characterized in that** by a calibrating body (10), in particular a calibrating ring, that serves after changing of the shaping tool as a reference point for setting at a null point the increment or angle sensor (17).

5. Device according to one of claims 1 to 4, **characterized in that** in a multiple-spindle carousel-type machine each arm (14) is connected with a respective externally controllable actuator (15, 16, 17).

6. Device according to one of claims 1 to 5, **characterized in that** the actual-value current output of the actuator relative to the angular position of this actuator are recorded and the force curve derived from it is compared with a stored force curve and when a predetermined deviation is detected the respective can body is culled out.

7. Device according to one of claims 1 to 6, **characterized by** a memory for the force curves of typical error situations.

## Revendications

1. Dispositif pour façonner et/ou plier des corps de boîte (11), comprenant un outil intérieur (12) qui tourne avec ledit corps de boîte et au moins un outil extérieur (13) qui tourne en sens opposé et qui est disposé sur un levier (14) de manière à pouvoir être déplacé radialement, **caractérisé par le fait que** le levier (14) est relié à un actionneur (15, 16, 17) qui peut être commandé et qui se compose d'un moteur (15), avec ou sans démultiplicateur, et d'un capteur incrémental ou codeur angulaire (17).

2. Dispositif selon la revendication 1, **caractérisé par le fait que** le levier (14) est réalisé comme levier pivotant.

3. Dispositif selon la revendication 2, **caractérisé par le fait que** chaque levier pivotant (14) porte deux outils (13a, 13b) que l'on peut faire pivoter alternativement comme outils de formage.

4. Dispositif selon l'une des revendications 1 à 3, **caractérisé par** un corps de calibrage (10), en particulier une bague de calibrage, qui - après un changement d'outil de formage - sert de point de référence à une mise au point zéro du capteur incrémental ou codeur angulaire (17).

5. Dispositif selon l'une des revendications 1 à 4, **caractérisé par le fait que**, dans une machine rotative à broches multiples, chaque levier (14) est relié à un actionneur individuel (15, 16, 17) qui peut être commandé de l'extérieur.

6. Dispositif selon l'une des revendications 1 à 5, **caractérisé par le fait que** la courbe réelle de courant de l'actionneur électrique en relation à l'angle de rotation de cet actionneur peut être détectée et que l'allure de force qui peut en être déduite peut être comparée à une allure de force mémorisée, le corps de boîte étant mis à part lorsqu'un écart admissible est dépassé.

7. Dispositif selon l'une des revendications 1 à 6, **caractérisé par** une mémoire pour les allures de force de causes typiques d'erreurs.
